# FASCICULE DE BREVET EUROPEEN

(11) **EP 1 245 506 B1**
(45) Date de publication et mention de la délivrance du brevet: **13.12.2006**
(21) Numéro de dépôt: 02290526.9
(22) Date de dépôt: 04.03.2002
(51) Int. Cl.: B65D 83/20, B05B 11/00

(54) **Dispositif pour le conditionnement et la distribution d'un produit, notamment cosmétique**
Vorrichtung zum Aufbewahren und Ausgeben von Kosmetika
Device for storing and dispensing of a cosmetic product

(30) Priorité: 27.03.2001 FR 0104091
(43) Date de publication de la demande: 02.10.2002
(73) Titulaire: L'ORÉAL, 75008 Paris (FR)
(72) Inventeur: Sanchez, Marcel, 93600 Aulnay (FR)
(74) Mandataire: Boulard, Denis

(56) Documents cités:
- EP-A- 0 586 963
- US-A- 2 678 846
- US-A- 3 782 605
- US-A- 3 915 354
- US-A- 5 152 425

## Description

La présente invention a trait à un dispositif de conditionnement et de distribution d'un produit, notamment cosmétique ou dermatologique. Un tel produit peut être distribué notamment sous forme d'une crème, d'un gel, d'une mousse ou d'un spray.

Avec de tels dispositifs, le produit peut être conditionné sous forme pressurisée au moyen d'un gaz disposé dans le récipient contenant le produit, le gaz propulseur étant en mélange avec le produit ou séparé du produit, la distribution sous pression se faisant via une valve de type valve aérosol.

Alternativement, la pressurisation du produit peut se faire lors de sa distribution au moyen d'une pompe à actionnement manuel.

D'une manière générale, dans les dispositifs pressurisés utilisant une valve, la distribution du produit se fait en réponse à une pression exercée, soit axialement (valve à enfoncement) soit latéralement (valve à basculement), sur un organe d'actionnement sous forme d'un bouton poussoir, appelé aussi "diffuseur". Un tel bouton poussoir est mobile par rapport à une frette de montage, disposée fixement sur le récipient. La pression exercée sur l'organe d'actionnement provoque un déplacement (enfoncement ou basculement) d'un organe d'activation, sous forme d'une tige de valve, et la sortie du produit via un orifice de sortie ménagé dans le diffuseur. Lorsque cesse la pression d'actionnement, un moyen de rappel, notamment un ressort, contraint l'organe d'activation en position de fermeture de la valve.

Dans le cas d'une pompe, l'actionnement de la pompe se fait généralement par une pression exercée axialement sur un bouton poussoir, laquelle pression provoque le déplacement axial d'un organe d'activation. L'organe d'activation est couplé à un piston dont le déplacement à l'intérieur de corps de pompe, dans un sens, provoque la sortie sous pression du produit, et dans l'autre sens, provoque l'aspiration du produit dans le corps de pompe. Généralement le piston est contraint dans sa position correspondant au volume maximal de la chambre de pompage au moyen d'un ressort.

La configuration de ces dispositifs conventionnels est telle, que parfois, il est difficile d'actionner la pompe ou la valve d'une main, et de récupérer le produit distribué au moyen de la même main. Or, ceci peut être souhaitable, notamment pour certains produits sous forme d'une crème ou d'un gel.

Indépendamment de cette possibilité d'actionnement et de récupération du produit distribué d'une seule et même main, il peut être souhaitable, en particulier dans le domaine de la cosmétique, de permettre une gestuelle tout simplement différente des gestuelles conventionnelles.

La demande de brevet FR-A-2 661 116 décrit un dispositif équipé d'une pompe à actionnement manuel. La distribution du produit résulte d'une pression exercée axialement sur un bouton poussoir. Le bouton poussoir est couplé à une rampe fortement pentue, et configurée de sorte que la pression axiale exercée sur le bouton poussoir provoque l'enfoncement de la tige de pompe et la sortie du produit au travers d'un orifice de sortie. Simultanément à l'enfoncement de la tige de pompe, le bouton poussoir est entraîné sur une rotation d'environ 30° de manière à provoquer un déplacement angulaire correspondant du spray de produit.

Selon ce document, en raison de la forte pente de la rampe formée par la frette, il n'est pas possible d'entraîner directement le bouton poussoir en rotation par rapport à la frette. Le mouvement de rotation du bouton poussoir ne peut être que la résultante de la pression axiale exercée sur le bouton poussoir. C'est la pression axiale qui provoque de manière simultanée, d'une part l'actionnement de la pompe, et d'autre part, la rotation du bouton poussoir lors de la sortie du produit. En d'autres termes, selon ce document, le mouvement de rotation n'est qu'un mouvement induit et non pas un mouvement moteur.

Il en résulte que la gestuelle à l'utilisation est identique à celle des pompes conventionnelles décrites ci-avant.

Aussi, est-ce un des objets de l'invention que de réaliser un dispositif de conditionnement et de distribution sous pression d'un produit, notamment cosmétique, autorisant une gestuelle d'utilisation différente des dispositifs conventionnels.

C'est en particulier un objet de l'invention que de réaliser un tel dispositif dont l'actionnement de l'élément de distribution puisse être provoqué par un mouvement de rotation imprimé directement par l'utilisateur à un organe d'actionnement.

C'est un autre objet de l'invention que de réaliser un tel dispositif qui permette d'une main, de commander la sortie du produit, et sur la même main, de collecter le produit ainsi distribué.

C'est encore un autre objet de l'invention que de réaliser un tel dispositif qui soit simple à utiliser et économique à réaliser.

D'autres objets encore apparaîtront dans la description détaillée qui suit.

Selon l'invention, ces objets sont atteints en réalisant un dispositif pour le conditionnement et la distribution d'un produit, notamment cosmétique, comprenant :
a) un récipient contenant le produit ;
b) un élément de distribution équipant le récipient et pourvu d'un organe d'activation mobile selon un axe longitudinal X de l'élément de distribution ;
c) une tête de distribution montée sur le récipient via une frette, la tête de distribution comprenant un organe d'actionnement mobile par rapport à la frette, le couplage entre la frette et l'organe d'actionnement étant tel que la mise en rotation de ce dernier par rapport à la frette provoque un déplacement de l'organe d'activation selon ledit axe X et la distribution du produit au travers d'au moins un orifice de sortie de la tête de distribution.

Ainsi, le mouvement de rotation, directement imprimé à l'organe d'actionnement par l'utilisateur, provoque le mouvement axial de l'élément d'activation et, de ce fait, l'actionnement de l'élément de distribution et la sortie du produit sous pression au travers de l'orifice de sortie. Il en résulte une gestuelle d'utilisation du dispositif selon l'invention sensiblement différente de la gestuelle d'utilisation des dispositifs conventionnels auxquels il a été fait référence précédemment.

Cette configuration est à l'inverse de celle décrite dans le document FR-A-2 661 116 selon lequel le mouvement imprimé directement par l'utilisateur au bouton poussoir est un mouvement axial, lequel mouvement axial provoque l'actionnement de l'élément de distribution, et induit le mouvement de rotation du bouton poussoir. Le mouvement de rotation induit du bouton poussoir ne joue aucun rôle moteur dans l'actionnement de la pompe.

Dans le cas d'une valve dont la course d'actionnement peut être de l'ordre de 0,5 mm, l'actionnement peut résulter d'une rotation de quelques degrés de l'organe d'actionnement par rapport à la frette.

Dans le cas d'une pompe dont la course d'actionnement peut être de l'ordre de 2 mm ou plus, l'actionnement de la pompe peut résulter d'une rotation comprise entre 10° et 50°, et de préférence, d'environ 30°. L'angle de rotation dépend dans une large mesure de la configuration du couplage entre l'organe d'actionnement et la frette.

Lorsque cesse la commande d'actionnement, l'organe d'activation, sous l'effet d'un moyen de rappel (ressort hélicoïdal) de l'élément de distribution, remonte axialement, et provoque automatiquement la rotation de l'organe d'actionnement dans le sens inverse de sa rotation visant à actionner l'élément de distribution. Toutefois, un moyen de rappel auxiliaire peut être prévu pour rappeler l'organe d'actionnement dans son mouvement de rotation en sens inverse.

De préférence, ledit déplacement axial de l'organe d'activation résulte de la mise en rotation autour dudit axe X de l'organe d'actionnement. Cette caractéristique simplifie dans une large mesure la conception de la tête de distribution.

Selon un mode de réalisation spécifique, le dispositif comprend au moins un élément d'entraînement, notamment sous forme d'un ergot, formé par l'organe d'actionnement (respectivement par la frette) et apte à venir en engagement avec au moins un élément de guidage formé par la frette (respectivement par l'organe d'actionnement), ledit (ou lesdits) élément(s) de guidage comprenant chacun une rampe configurée de manière à, lors de la mise en rotation de l'organe d'actionnement, provoquer ledit déplacement axial de l'organe d'activation.

Les éléments de guidage peuvent être réalisés sous forme de fenêtres traversant une paroi latérale de la frette et dont le profil est choisi en fonction du profil de rampe recherché, et en fonction de la rapidité souhaitée à l'ouverture.

A titre indicatif, la pente moyenne de la (ou des) rampe(s) est inférieure à 50%, et de préférence inférieure à 30%.

La mise en engagement d'un élément d'entraînement avec le moyen de guidage qui lui est associé peut se faire via une ouverture débouchant sur un bord libre de la frette.

Selon un mode de réalisation préférentiel, le (ou les) élément(s) d'entraînement est (sont) formé(s) par l'organe d'actionnement, la (ou les) élément(s) de guidage étant formé(s) par la frette.

Avantageusement, le dispositif selon l'invention comprend une pluralité d'éléments d'entraînement, notamment trois, espacés de manière régulière, et associés chacun à un élément de guidage correspondant. Une telle pluralité d'éléments d'entraînement, et d'éléments de guidage associés, favorise dans une large mesure la mise en rotation de l'organe d'actionnement et l'actionnement de la valve ou de la pompe.

L'organe d'actionnement est mobile en rotation par rapport à la frette entre une première position angulaire et une seconde position angulaire, le couplage entre l'organe d'actionnement et la frette pouvant être tel que la rotation de l'organe d'actionnement entre ladite première position et une position intermédiaire entre lesdites première et seconde positions, ne provoque sensiblement aucun déplacement axial de l'organe d'activation. La position des moyens d'entraînement entre la première position et la position intermédiaire constitue une plage de "verrouillage" du dispositif, dans laquelle les risques d'actionnement intempestifs de l'élément de distribution, notamment lors de la mise en place d'un éventuel capuchon, sont réduits de manière sensible.

La plage de "verrouillage" peut être séparée de la rampe par un cran dont le franchissement se fait par encliquetage. Le franchissement du cran peut se faire automatiquement sous l'effet de la force de rappel de la pompe ou de la valve, ou manuellement par action de l'utilisateur. Un tel cran rend, pour certains produits au moins, la présence d'un capuchon auxiliaire encore moins indispensable.

A cet effet, lors de la rotation de l'organe d'actionnement entre la première position et la position intermédiaire, le (ou les) élément(s) d'entraînement peuvent être en engagement avec une portion de l'élément de guidage correspondant, sensiblement perpendiculaire à l'axe X, et située en amont de la rampe dudit élément de guidage correspondant. De préférence, l'ouverture par laquelle l'élément d'entraînement est mis en engagement avec l'élément de guidage est décalée angulairement par rapport au bord le plus en amont de l'élément de guidage, de sorte que lorsque l'élément d'entraînement est en butée contre le bord amont (position de repos ou de stockage), l'organe d'actionnement ne puisse être désolidarisé de la frette par une simple traction exercée sur l'organe d'actionnement.

De préférence, l'orifice de sortie est disposé selon ledit axe X. Cette disposition facilite encore l'actionnement de l'élément de distribution et la collecte du produit distribué au moyen de la même main.

Avantageusement, l'organe d'actionnement comprend des reliefs, notamment sous forme de stries, aptes à favoriser sa mise en rotation par rapport à la frette de montage. De telles stries sont de préférence orientées parallèlement à l'axe de rotation de l'organe d'actionnement.

Un capuchon amovible peut être prévu pour, en position de stockage du dispositif, recouvrir l'orifice de sortie.

Le capuchon amovible peut comprendre des moyens, notamment sous forme d'une bille en élastomère, aptes, en position fermée du capuchon, à venir s'appliquer de manière étanche contre l'orifice de sortie. L'actionnement de l'élément de distribution étant provoqué par rotation de l'organe d'actionnement, les risques d'actionnement intempestifs de l'élément de distribution lors de la mise en place du capuchon, et en particulier lors de la mise en engagement des moyens d'étanchéité avec l'orifice de sortie, sont réduits de manière très sensible.

L'élément de distribution peut être constitué d'une valve de type valve aérosol. Dans ce cas, le récipient peut être sous forme d'un bidon en métal ou en matériau thermoplastique. La valve peut être de type "mâle". Dans ce cas l'organe d'activation est constitué d'une tige creuse émergeant à l'extérieur du corps de valve, et dont une partie disposée à l'intérieur du corps de valve assure l'ouverture/fermeture de la valve.

Alternativement, la valve est de type "femelle". Dans ce cas, l'organe d'activation est constitué d'un élément d'ouverture/fermeture disposé dans son intégralité à l'intérieur du corps de valve et en engagement avec lequel vient une portion tubulaire de l'organe d'actionnement, en communication avec l'orifice de sortie.

Selon un autre mode de réalisation, l'élément de distribution est constitué d'une pompe à actionnement manuel. Le récipient peut être notamment en verre ou en matériau thermoplastique.

La frette, l'organe d'actionnement ainsi que, le cas échéant, le capuchon, peuvent être obtenus de moulage de matériaux thermoplastiques tels qu'un polypropylène, un polyéthylène téréphtalate, ou un chlorure de polyvinyle.

Avantageusement, le dispositif selon l'invention peut être utilisé pour le conditionnement et la distribution d'un produit cosmétique, ou dermatologique, notamment sous forme d'une crème, d'une mousse, d'un gel ou d'un spray. Il peut s'agir notamment d'un produit d'hygiène corporelle, de coiffage, de coloration des cheveux, de soin de la peau ou des cheveux, de maquillage, ou de protection contre les rayonnements néfastes du solaire.

L'invention consiste, mises à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- la figure 1 représente une vue d'ensemble du dispositif selon un mode de réalisation de l'invention ;
- la figure 2 représente le dispositif de la figure 1 en vue éclatée ;
- la figure 3 représente une autre vue éclatée d'une portion seulement du dispositif de la figure 1.
- la figure 4 représente une vue en coupe du dispositif représenté aux figures 1-3 ;
- les figures 5A-5B illustrent le fonctionnement du dispositif des figures 1-4 ; et
- la figure 6 est relative à un second mode de réalisation du dispositif selon l'invention.

Le dispositif 1 qui va maintenant être décrit en référence aux figures 1-4 et 5A-5B comprend un bidon en fer blanc 2 dont un bord libre est roulé et délimite une ouverture 3. Sur le bord roulé, est sertie une coupelle porte-valve 4. La valve 5 est tout à fait conventionnelle et comprend une tige de valve 6, d'axe X confondu avec l'axe de la valve 5. La tige de valve 6 émerge à l'extérieur d'un corps de valve 7.

Sur la valve est montée une tête de distribution 10 comprenant une frette 20, un organe d'actionnement 40 et un capuchon 60.

La frette 20 comprend une jupe d'accrochage 21 dont une extrémité est destinée au montage sur le récipient 2. La surface intérieure de la jupe d'accrochage 21 comprend une pluralité de bourrelets 22, 23, aptes à coopérer par encliquetage avec le bourrelet de sertissage 8 de la valve 5 sur le bidon 2. Egalement sur la surface intérieure de la jupe d'accrochage 21 sont formées une pluralité de nervures 24, régulièrement espacées, et aptes à venir en butée contre le bord supérieur du bourrelet de sertissage 8, de manière à assurer un positionnement axial fixe de la frette 20. Le montage de la jupe d'accrochage 21 sur le bidon 2 est relativement serrant de manière à sensiblement immobiliser la frette en rotation sur le bidon 2.

Au voisinage de son extrémité ouverte, la jupe d'accrochage 21 de la frette 20 est sensiblement cylindrique, puis diminue progressivement en s'éloignant du bidon 2.

Sensiblement au même niveau que la base de la partie émergeante de la tige de valve 6, la frette 20 forme un premier décrochement 25. Le décrochement 25 est disposé entre la jupe d'accrochage et une portion cylindrique 27 de plus faible section que la jupe d'accrochage 21. Sensiblement à mi-hauteur axiale, la portion de jupe cylindrique 27 comporte sur sa surface externe un bourrelet 26, apte à coopérer par encliquetage avec une gorge 61 prévu sur la surface interne du capuchon 60.

La frette 20 forme en outre un second décrochement 28 séparant la portion cylindrique 27 d'une jupe cylindrique d'extrémité 29, de diamètre plus faible que la portion 27. La jupe d'extrémité 29 se termine par un bord libre 30. La jupe d'extrémité 29 est traversée par trois fenêtres 31, 32, 33 espacées à 120°, et débouchant chacune sur le bord libre 30 via une ouverture 34, 35, 36. Chaque fenêtre 31, 32, 33 comprend une portion amont 37 (par rapport au sens de rotation à l'ouverture) sensiblement perpendiculaire à l'axe X, et une portion aval 38 inclinée en direction du décrochement 28. La portion aval 38, ainsi inclinée, forme une rampe, dont la fonction sera explicitée plus en détail par la suite.

Pour chaque fenêtre 31, 32, 33, l'ouverture 34, 35, 36 est décalée angulairement par rapport au bord le plus en amont de la fenêtre. De préférence, la distance est d'environ égale au diamètre des ergots dont nous parlerons plus en détail par la suite.

A titre d'indication, la portion amont 37 s'étend sur environ ¼ de la largeur angulaire de la fenêtre 33. La rampe 38 s'étend sur environ ¾ de la largeur angulaire. La pente de la rampe 38 est d'environ 20°.

La tête de distribution 10 comprend également un organe d'actionnement 40. L'organe d'actionnement 40 comprend une partie de manoeuvre 41 sous forme d'une jupe formant une sphère tronquée, et dont la surface externe comporte des stries 48 orientées parallèlement à l'axe X. La jupe 41 comprend un bord ouvert 49 disposé à une distance du décrochement 28 au moins égale à la hauteur axiale des rampes 38 formées par les fenêtres 31, 32, 33.

Sensiblement à mi-hauteur de la partie de manoeuvre 41 de l'organe d'actionnement 40, sur la surface interne de la partie de manoeuvre 41 font saillie radialement trois ergots 42, 43, 44 espacés à 120°, et destinés à venir en engagement avec les fenêtres 31, 32, 33, via leurs ouvertures respectives 34, 35, 36. Le diamètre des ergots 42, 43, 44 est légèrement inférieur à la hauteur axiale des fenêtres 31, 32, 33 de manière à permettre un déplacement guidé des ergots 42, 43, 44 à l'intérieur des fenêtres 31, 32, 33.

La portion de manoeuvre 41 de l'organe d'actionnement est surmontée d'un dôme hémisphérique 45 au sommet duquel débouche un orifice de sortie 46 formé dans l'axe X. Une cheminée axiale 47 débouche, en une première extrémité, au sommet du dôme hémisphérique 45 via l'orifice 46. L'autre extrémité de la cheminée axiale 47 est emmanchée à force sur la tige de valve 6.

Le montage de l'organe d'actionnement 40 sur la frette (préalablement ou postérieurement au montage de celle-ci sur le bidon 2) se fait en mettant les ergots 42, 43, 44 en engagement avec les fenêtres 31, 32, 33, via les ouvertures 34, 35, 36, en prenant de soin de positionner angulairement la cheminée axiale 47 sur la tige de valve 6 de sorte que les ergots 42, 43, 44 soient au contact du bord le plus en amont des fenêtres respectives 31, 32, 33 (figure 5A). Ainsi, dans cette position, correspondant à une position de stockage ou de transport, l'organe d'actionnement 40 ne peut pas être désolidarisé aisément de la frette 20, notamment par une simple traction.

Dans cette position de la figure 5A, une pression exercée axialement sur le sommet du dôme 45, notamment lors de la mise en place du capuchon 60 (dont on parlera plus en détail par la suite), est sans effet sur la tige de valve 6.

Pour distribuer une dose de produit, l'utilisateur saisit le bidon 2 par sa partie supérieure, en positionnant son pouce et son majeur en engagement avec la portion de manoeuvre 41 de l'organe d'actionnement et en positionnant son index au voisinage de l'orifice de sortie 46. Elle imprime un mouvement de rotation à l'organe d'actionnement, autour de l'axe X. Ce faisant, et après avoir atteint les rampes 38 formées par les fenêtres 31, 32, 33, les ergots 42, 43, 44 sont guidés vers le bas en direction du bidon, ce qui provoque un mouvement axial de la tige de valve 6. Lorsque les ergots 42, 43, 44 arrivent au voisinage du point le plus bas des rampes 38 (figure 5B) la valve 5 s'ouvre et le produit remonte dans la tige de valve 6 et dans le conduit tubulaire 47. Le produit, sous forme d'une crème, quitte alors le dispositif via l'orifice 46 et peut être collecté sur l'index de l'utilisateur.

En relâchant la portion de manoeuvre 41 de l'organe d'actionnement, la force de rappel du ressort de la valve fait remonter la tige de valve 6. Ce faisant, l'organe d'actionnement 40, sous l'action des ergots 42, 43, 44 guidés le long des rampes 38, est entraîné en rotation dans le sens inverse au sens d'actionnement, et ce, jusqu'à ce que les ergots 42, 43, 44 soient à nouveau au voisinage du bord le plus amont des fenêtres 31, 32, 33.

Après utilisation, l'utilisateur positionne le capuchon 60 sur la tête de distribution 10 par encliquetage de la gorge 61 et du bourrelet annulaire 26. Dans cette position illustrée en coupe à la figure 4, une bille élastomérique 62 disposée, notamment par encliquetage, dans un logement 63 formé sur la surface interne du fond 64 du capuchon 60 est en appui élastique contre l'orifice de sortie 46.

Dans le mode de réalisation de la figure 6, le dispositif 1 comprend un récipient en verre 70 dont un bord libre forme un bourrelet 71 délimitant une ouverture. La pompe 72 est montée sur une coupelle 76 sertie sur le bourrelet 71. La pompe 72 est reliée à un tube plongeur 75 dont une extrémité libre est située sensiblement au voisinage du fond du récipient 70. Du corps 73 de la pompe 72, à l'opposé du tube plongeur 75, émerge une tige de pompe 74 sur laquelle est montée une tête de distribution 10 similaire à celle discutée en référence aux figures 1-4 et 5A-5B, à la différence près que l'angle de rotation de l'organe d'actionnement 40 est supérieur à celui de l'organe d'actionnement 40 du mode de réalisation précédent, en raison de la course d'actionnement de la pompe 72 plus longue que celle de la valve 5.

Le dispositif, y compris son fonctionnement, est par ailleurs similaire en tous points à celui décrit en référence au mode de réalisation précédent, et par conséquent ne nécessite pas de description détaillée supplémentaire.

Dans la description détaillée qui précède, il a été fait référence à des modes de réalisation préférés de l'invention. Il est évident que des variantes peuvent y être apportées sans s'écarter de l'objet de l'invention telle que revendiquée ci-après.

## Revendications

1. - Dispositif (1) pour le conditionnement et la distribution d'un produit, notamment cosmétique, comprenant :
a) un récipient (2, 70) contenant le produit ;
b) un élément de distribution (5, 72) équipant le récipient et pourvu d'un organe d'activation (6, 74) mobile selon un axe longitudinal X de l'élément de distribution ;
c) une tête de distribution, (10) montée sur le récipient via une frette (20), la tête de distribution comprenant un organe d'actionnement (40) mobile par rapport à la frette, le couplage entre la frette (20) et l'organe d'actionnement (40) étant tel que la mise en rotation de ce dernier (40) par rapport à la frette (20) provoque un déplacement de l'organe d'activation (6, 74) selon ledit axe X et la distribution du produit au travers d'au moins un orifice de sortie (46) de la tête de distribution.

2. - Dispositif (1) selon la revendication 1 **caractérisé en ce que** ledit déplacement axial de l'organe d'activation (6, 74) résulte de la mise en rotation autour dudit axe X de l'organe d'actionnement (40).

3. - Dispositif (1) selon la revendication 1 ou 2 **caractérisé en ce que** au moins un élément d'entraînement (42, 43, 44), notamment sous forme d'un ergot, formé par l'organe d'actionnement (40) (respectivement par la frette (20)) est apte à venir en engagement avec au moins un élément de guidage (31, 32, 33) formé par la frette (respectivement par l'organe d'actionnement), ledit (ou lesdits) élément(s) de guidage (31, 32, 33) comprenant chacun une rampe (38) configurée de manière à, lors de la mise en rotation de l'organe d'actionnement (40), provoquer ledit déplacement axial de l'organe d'activation (6, 74).

4. - Dispositif (1) selon la revendication 3 **caractérisé en ce que** le (ou les) élément(s) d'entraînement (42, 43, 44) est (sont) formé(s) par l'organe d'actionnement (40), la (ou les) élément(s) de guidage (31, 32, 33) étant formé(s) par la frette (20).

5. - Dispositif (1) selon la revendication 3 ou 4 **caractérisé en ce qu**'il comprend une pluralité d'éléments d'entraînement (42, 43, 44), notamment trois, espacés de manière régulière, et associés chacun à un élément de guidage correspondant (31, 32, 33).

6. - Dispositif (1) selon l'une quelconque des revendications précédentes **caractérisé en ce que** l'organe d'actionnement (40) est mobile en rotation par rapport à la frette (20) entre une première position angulaire et une seconde position angulaire, le couplage entre l'organe d'actionnement (40) et la frette (20) étant tel que la rotation de l'organe d'actionnement (40) entre ladite première position et une position, intermédiaire entre lesdites première et seconde positions, ne provoque sensiblement aucun déplacement axial de l'organe d'activation (6, 74).

7. - Dispositif (1) selon l'une quelconque des revendications 3 à 5, ainsi que selon la revendication 6 **caractérisé en ce que** lors de la rotation de l'organe d'actionnement (40) entre la première position et la position intermédiaire, le (ou les) élément(s) d'entraînement (42, 43, 44) sont en engagement avec une portion (37) de l'élément de guidage correspondant (31, 32, 33), sensiblement perpendiculaire à l'axe X, et située en amont de la rampe (38) dudit élément de guidage correspondant (31, 32, 33).

8. - Dispositif (1) selon l'une quelconque des revendications 3 à 7 **caractérisé en ce que** la mise en engagement d'un élément d'entraînement (42, 43, 44) avec le moyen de guidage (31, 32, 33) qui lui est associé se fait via une ouverture (34, 35, 36) débouchant sur un bord libre (30) de la frette.

9. - Dispositif (1) selon l'une quelconque des revendications 1 à 8 **caractérisé en ce que** l'orifice de sortie (46) est disposé selon ledit axe X.

10. - Dispositif (1) selon l'une quelconque des revendications 1 à 9 **caractérisé en ce que** l'organe d'actionnement (40) comprend des reliefs, notamment sous forme de stries (48), aptes à favoriser sa mise en rotation par rapport à la frette de montage (20).

11. - Dispositif (1) selon l'une quelconque des revendications précédentes **caractérisé en ce qu**'il comprend un capuchon amovible (60) apte, en position de stockage du dispositif, à recouvrir l'orifice de sortie (46).

12. - Dispositif (1) selon la revendication 11 **caractérisé en ce que** le capuchon amovible (60) comprend des moyens, notamment sous forme d'une bille en élastomère (62), aptes, en position fermée du capuchon (60), à venir s'appliquer de manière étanche contre l'orifice de sortie (46).

13. - Dispositif (1) selon l'une quelconque des revendications 1 à 12 **caractérisé en ce que** l'élément de distribution est constituée d'une valve (5) de type valve aérosol.

14. - Dispositif (1) selon l'une quelconque des revendications 1 à 12 **caractérisé en ce que** l'élément de distribution, est constitué d'une pompe à actionnement manuel (72).

15. - Utilisation d'un dispositif (1) selon l'une quelconque des revendications précédentes pour le conditionnement et la distribution d'un produit cosmétique, ou dermatologique, notamment sous forme d'une crème, d'une mousse, d'un gel ou d'un spray.

## Claims

1. Device (1) for packaging and dispensing a product, such as a cosmetic product, comprising:
a) a container (2, 70) containing the product;
b) a dispensing element (5, 72) fitted to the container and provided with an activating member (6, 74) that can be moved along a longitudinal axis X of the dispensing element; and
c) a dispensing head (10) mounted on the container by means of a collar (20), the dispensing head comprising an actuating member (40) that can be moved relative to the collar, and the connection between the collar (20) and the actuating member (40) being such that rotating the latter (40) relative to the collar (20) causes a displacement of the activating member (6, 74) along the said axis X and dispenses the product through at least one outlet orifice (46) of the dispensing head.

2. Device (1) according to Claim 1, **characterized in that** the said axial displacement of the activating member (6, 74) results from the rotation of the actuating member (40) about the said axis X.

3. Device (1) according to Claim 1 or 2, **characterized in that** at least one driving element (42, 43, 44), in the form of for example a pin, formed by the actuating member (40) (or conversely by the collar (20)) is able to engage with at least one guide element (31, 32, 33) formed by the collar (or conversely by the actuating member), the said guide element(s) (31, 32, 33) each comprising a cam (38) so configured as to cause the said axial displacement of the activating member (6, 74) when the actuating member (40) is rotated.

4. Device (1) according to Claim 3, **characterized in that** the driving element(s) (42, 43, 44) is (are) formed by the actuating member (40), the guide element(s) (31, 32, 33) being formed by the collar (20).

5. Device (1) according to Claim 3 or 4, **characterized in that** it comprises a plurality of driving elements (42, 43, 44), especially three, spaced out at regular intervals, each associated with a corresponding guide element (31, 32, 33).

6. Device (1) according to any one of the preceding claims, **characterized in that** the actuating member (40) is rotatable relative to the collar (20) between a first angular position and a second angular position, the connection between the actuating member (40) and the collar (20) being such that the rotation of the actuating member (40) between the said first position and an intermediate position between the said first and second positions causes little or no axial displacement of the activating member (6, 74).

7. Device (1) according to any one of Claims 3 to 5, and according to Claim 6, **characterized in that** when the actuating member (40) is rotated between the first position and the intermediate position, the driving element(s) (42, 43, 44) are in engagement with a portion (37) of the corresponding guide element (31, 32, 33) that is approximately perpendicular to the axis X and that is upstream of the cam (38) of the said corresponding guide element (31, 32, 33).

8. Device (1) according to any one of Claims 3 to 7, **characterized in that** the engagement of a driving element (42, 43, 44) with its associated guide means (31, 32, 33) is effected via an opening (34, 35, 36) leading to a free edge (30) of the collar.

9. Device (1) according to any one of Claims 1 to 8, **characterized in that** the outlet orifice (46) lies on the said axis X.

10. Device (1) according to any one of Claims 1 to 9, **characterized in that** the actuating member (40) comprises reliefs, in the form of bands (48) for example, which can make it easy to rotate relative to the connecting collar (20).

11. Device (1) according to any one of the preceding claims, **characterized in that** it comprises a removable cap (60) for covering the outlet orifice (46) in the storage position of the device.

12. Device (1) according to Claim 11, **characterized in that** the removable cap (60) comprises means, in the form of for example an elastomeric ball (62), which, in the closed position of the cap (60), seal the outlet orifice (46).

13. Device (1) according to any one of Claims 1 to 12, **characterized in that** the dispensing element is an aerosol type valve (5).

14. Device (1) according to any one of Claims 1 to 12, **characterized in that** the dispensing element is a manually actuated pump (72).

15. Use of a device (1) according to any one of the preceding claims for packaging and dispensing a cosmetic or dermatological product, especially in the form of a cream, a foam, a gel or a spray.

## Patentansprüche

1. Vorrichtung (1) zur Verpackung und zur Ausgabe eines Produkts, insbesondere eines Kosmetikprodukts, die aufweist:
a) einen das Produkt enthaltenden Behälter (2, 70);
b) ein den Behälter bestückendes Ausgabeelement (5, 72), das mit einem Aktivierungsorgan (6, 74) versehen ist, das gemäß einer Längsachse X des Ausgabeelements beweglich ist;
c) einen Ausgabekopf (10), der über einen Ring (20) auf den Behälter montiert ist, wobei der Ausgabekopf ein Betätigungsorgan (40) aufweist, das bezüglich des Rings beweglich ist, wobei die Kopplung zwischen dem Ring (20) und dem Betätigungsorgan (40) so ist, dass die Drehung dieses letzteren (40) bezüglich des Rings (20) eine Verschiebung des Aktivierungsorgans (6, 74) gemäß der Achse X und die Ausgabe des Produkts durch mindestens eine Ausgangsöffnung (46) des Ausgabekopfs bewirkt.

2. Vorrichtung (1) nach Anspruch 1, **dadurch gekennzeichnet, dass** die axiale Verschiebung des Aktivierungsorgans (6, 74) aus der Drehung des Betätigungsorgans (40) um die Achse X entsteht.

3. Vorrichtung (1) nach Anspruch 1 oder 2, **dadurch gekennzeichnet, dass** mindestens ein Antriebselement (42, 43, 44), insbesondere in Form eines Zapfens, der vom Betätigungsorgan (40) (bzw. vom Ring (20)) gebildet wird, mit mindestens einem Führungselement (31, 32, 33) in Eingriff kommen kann, das vom Ring (bzw. vom Betätigungsorgan) gebildet wird, wobei das (oder die) Führungselement(e) (31, 32, 33) eine Rampe (38) aufweist (aufweisen), die so konfiguriert ist, dass sie beim Drehen des Betätigungsorgans (40) die axiale Verschiebung des Aktivierungsorgans (6, 74) bewirkt.

4. Vorrichtung (1) nach Anspruch 3, **dadurch gekennzeichnet, dass** das Antriebselement (oder die Antriebselemente) (42, 43, 44) vom Betätigungsorgan (40) gebildet wird (werden), während das Führungselement (oder die Führungselemente) (31, 32, 33) vom Ring (20) gebildet wird (werden).

5. Vorrichtung (1) nach Anspruch 3 oder 4, **dadurch gekennzeichnet, dass** sie mehrere Antriebselemente (42, 43, 44), insbesondere drei, aufweist, die den gleichen Abstand zueinander haben und je einem entsprechenden Führungselement (31, 32, 33) zugeordnet sind.

6. Vorrichtung (1) nach einem der vorhergehenden Ansprüche, **dadurch gekennzeichnet, dass** das Betätigungsorgan (40) bezüglich des Rings (20) zwischen einer ersten Winkelstellung und einer zweiten Winkelstellung drehbeweglich ist, wobei die Kopplung zwischen dem Betätigungsorgan (40) und dem Ring (20) so ist, dass die Drehung des Betätigungsorgans (40) zwischen der ersten Stellung und einer Zwischenstellung zwischen der ersten und der zweiten Stellung im Wesentlichen keine axiale Verschiebung des Aktivierungsorgans (6, 74) bewirkt.

7. Vorrichtung (1) nach einem der Ansprüche 3 bis 5, sowie nach Anspruch 6, **dadurch gekennzeichnet, dass** bei der Drehung des Betätigungsorgans (40) zwischen der ersten Stellung und der Zwischenstellung das (oder die) Antriebselement(e) (42, 43,44) mit einem Abschnitt (37) des entsprechenden Führungselements (31, 32, 33) in Eingriff steht (stehen), der im Wesentlichen lotrecht zur Achse X liegt und sich vor der Rampe (38) des entsprechenden Führungselements (31, 32, 33) befindet.

8. Vorrichtung (1) nach einem der Ansprüche 3 bis 7, **dadurch gekennzeichnet, dass** das Eingreifen eines Antriebselements (42, 43, 44) in das ihm zugeordnete Führungsmittel (31, 32, 33) über eine Öffnung (34, 35, 36) erfolgt, die an einem freien Rand (30) des Rings mündet.

9. Vorrichtung (1) nach einem der Ansprüche 1 bis 8, **dadurch gekennzeichnet, dass** die Ausgangsöffnung (46) entlang der Achse X angeordnet ist.

10. Vorrichtung (1) nach einem der Ansprüche 1 bis 9, **dadurch gekennzeichnet, dass** das Betätigungsorgan (40) Reliefs, insbesondere in der Form von Riefen (48), aufweist, die seine Drehung bezüglich des Montagerings (20) begünstigen können.

11. Vorrichtung (1) nach einem der vorhergehenden Ansprüche, **dadurch gekennzeichnet, dass** sie eine entfernbare Kappe (60) aufweist, die in der Lagerstellung der Vorrichtung die Ausgangsöffnung (46) bedecken kann.

12. Vorrichtung (1) nach Anspruch 11, **dadurch gekennzeichnet, dass** die entfernbare Kappe (60) Mittel, insbesondere in Form einer Elastomerkugel (62), aufweist, die in der Lage sind, sich in der geschlossenen Stellung der Kappe (60) dicht auf die Ausgangsöffnung (46) aufzulegen.

13. Vorrichtung (1) nach einem der Ansprüche 1 bis 12, **dadurch gekennzeichnet, dass** das Ausgabeelement aus einem Ventil (5) vom Typ Aerosolventil besteht.

14. Vorrichtung (1) nach einem der Ansprüche 1 bis 12, **dadurch gekennzeichnet, dass** das Ausgabeelement aus einer handbetätigten Pumpe (72) besteht.

15. Verwendung einer Vorrichtung (1) nach einem der vorhergehenden Ansprüche zur Verpackung und zur Ausgabe eines kosmetischen oder dermatologischen Produkts, insbesondere in Form einer Creme, eines Schaums, eines Gels oder eines Sprays.
